# EUROPÄISCHE PATENTSCHRIFT

(11) **EP 0 360 145 B1**
(45) Veröffentlichungstag und Bekanntmachung des Hinweises auf die Patenterteilung: **02.12.1992**
(21) Anmeldenummer: 89116983.1
(22) Anmeldetag: 13.09.1989
(51) Int. Cl.: E02D 31/00

(54) **Verfahren zum Abdichten bestehender Mülldeponien oder kontaminierter Flächen**
Method for sealing off existing waste sites or polluted areas
Procédé pour rendre étanches des dépôts d'ordures existants ou des surfaces contaminées

(30) Priorität: 21.09.1988 DE 3832091; 30.09.1988 DE 3833292; 09.01.1989 DE 3900391
(43) Veröffentlichungstag der Anmeldung: 28.03.1990
(73) Patentinhaber: Alfred Kunz GmbH & Co., D-80336 München (DE)
(72) Erfinder: Ofenstein, Josef, D-8033 Krailling (DE); Hertle, Edmund, D-8033 Planegg (DE)
(74) Vertreter: Gossel, Hans K., Dipl.-Ing.

(56) Entgegenhaltungen:
- EP-A- 0 189 158
- WO-A-86/07107
- DE-A- 3 407 382
- DE-A- 3 524 720

## Beschreibung

Die Erfindung betrifft ein Verfahren zum Abdichten bestehender Mülldeponien oder kontaminierter Flächen, bei dem unter die Mülldeponie oder kontaminierte Fläche Rohre vorgetrieben werden und zwischen jeweils zwei etwa parallel zueinander verlaufenden Rohren ein Schwert vorgezogen wird und bei dem zwischen die von dem Schwert getrennten Bodenschichten nebeneinander liegende dichtende Kunststoff-Dichtungsbahnen eingezogen werden, die längs ihrer Ränder miteinander dichtend verbunden werden.

In der Vergangenheit wurden Mülldeponien häufig mit unzureichender Abdichtung zum Grundwasser hin oder überhaupt ohne Abdichtung errichtet, so daß aus diesen mit dem Oberflächenwasser Schadstoffe in den Boden einsickern und in das Grundwasser gelangen konnten. Es ist daher heute eine vordringliche Aufgabe, bestehende Mülldeponien, die undicht geworden sind, oder die überhaupt keine Abdichtung aufweisen, nachträglich zum Schutz des Grundwassers abzudichten.

Darüber hinaus gibt es zahlreiche durch gefährliche Chemikalien und Schwermetalle kontaminierte Flächen, insbesondere in der Umgebung von Industrieanlagen mit entsprechenden gefährlichen Emissionen, die ebenfalls zum Grundwasser hin abgedichtet werden müssen, um dessen weitere Verseuchung zu verhindern.

Bei einem aus der EP-A-189 158 bekannten Verfahren der eingangs angegebenen Art werden die der Abdichtung dienenden Dichtungsbahnen unmittelbar an das Schwert angehängt und in Längsrichtung der Rohre jeweils zwischen zwei Rohren vorgezogen.

Bei diesem bekannten Verfahren treten zwischen der jeweils vorgezogenen Dichtungsbahn und den angrenzenden Bodenschichten erhebliche Reibungskräfte auf, so daß die Dichtungsbahn selbst dann aus sehr festem und durch Einlagen, vorzugsweise Gewebeeinlagen, verstärktem Material bestehen muß, auch wenn beidseits der Dichtungsbahn die Reibung vermindernde Gleitmittel aufgebracht werden.

Problematisch ist bei dem bekannten Verfahren weiterhin der dichtende Anschluß des Randbereiches der zuletzt eingezogenen Dichtungsbahn an den Randbereich der zuvor eingezogenen Dichtungsbahn. Abgesehen von diesen Schwierigkeiten bei dem Einziehen der Dichtungbahnen gestattet das bekannte Verfahren keine sichere Kontrolle, ob die eingezogenen Dichtungsbahnen eine dichte Schicht und sichere Barriere gegenüber dem Grundwasser bilden. Schließlich ist eine Kunststoffdichtung eine nur relativ dünne Barriere, die bei Setzungen und Verschiebungen im Boden leicht beschädigt werden kann.

Aufgabe der Erfindung ist es daher, ein Verfahren der eingangs angegebenen Art zu schaffen, das eine Kontrolle des ordnungsgemäßen Einzugs der Dichtungsbahn und der dichten Verbindung der Bahnen zu einer dichtenden Schicht erlaubt und über dies die Erstellung einer gegen Bodenbewegungen weitgehend unempfindlichen dichtenden Schicht ermöglicht.

Erfindungsgemäß wird diese Aufgabe bei einem Verfahren der gattungsgemäßen Art dadurch gelöst, daß das Schwert um jeweils etwa eine Dichtungsbahnbreite vorgezogen und die Dichtungsbahn guer durch einen Spaltraum des Schwertes eingezogen wird, daß ein Rand der zuletzt eingezogenen Kunststoffdichtungsbahn in dem Spaltraum mit dem freien Rand der vorhergehenden Kunststoffdichtungsbahn verbunden und daß während des Vorzugs des Schwertes mindestens auf einer Seite der Dichtungsbahn eine mineralische Dichtungsmasse eingebracht wird. Zweckmäßigerweise wird die mineralische Dichtmasse jedoch beidseits der Dichtungsbahn eingebaut. Weiterhin besteht die Möglichkeit, ein Filtervlies einzubauen.

Nach dem erfindungsgemäßen Verfahren werden unter die zu unterfangende Fläche oder Deponie zunächst im wesentlichen zueinander parallele Rohre vorgepreßt. Diese Rohre können ausgehend von seitlich der Deponie oder Fläche erstellten Baugruben aus vorgepreßt oder aber auch direkt von der Oberfläche her vorgetrieben werden, wenn die Rohre einen bogenartig gekrümmten Verlauf einnehmen und dadurch die Deponie oder kontaminierte Fläche etwa schalenförmig unterfangen.

Da die Rohre die Vorzugseinrichtungen für das Schwert aufnehmen müssen und gleichzeitig auch als Arbeitsraum und der Abförderung und dem Einbringen von Material dienen, müssen sie einen ausreichend großen Durchmesser aufweisen, um begehbar zu sein. Die Rohre, die aufeinanderfolgend in einem Abstand von etwa 10 bis 20 m vorgepreßt werden, weisen daher zweckmäßigerweise einen Durchmesser von etwa 2 m oder mehr auf. Die Rohre werden dabei abschnittweise vorgepreßt, wobei das Erdreich an der Stirnseite der Rohre abgebaut und durch die Rohre ausgetragen werden kann. An die jeweils vorgetriebene Strecke der Rohre können aufeinanderfolgend Rohrabschnitte angeschweißt werden. Das Einpressen der Rohre kann in bekannter Weise durch geeignete Vorschubpressen geschehen.

Nach dem erfindungsgemäßen Verfahren wird das Schwert jeweils zwischen zwei Rohren vorgezogen, und zwar vorzugsweise zwischen den beiden jeweils zuletzt eingepreßten Rohren, so daß ein fortschreitender Rohrvortrieb mit nachgeführter Erstellung der Dichtungsschicht erfolgen kann.

Das Schwert ist mit einem etwa horizontal verlaufenden Spaltraum versehen, durch den nach Vorzug des Schwertes um etwa eine Dichtungsbahnbreite die Dichtungsbahn in kontrollierbarer Weise quer eingezogen werden kann. Dabei wird die Dichtungsbahn zweckmäßigerweise so eingezogen, daß die zuletzt eingezogene mit ihrem Seitenrand den freien Seitenrand der zuvor eingezogenen Dichtungsbahn überlappt, so daß dann dieser Überlappungsbereich im Schutze des Spaltraumes des Schwertes verschweißt werden kann.

Nach dem Anschluß eines Dichtungsbahnabschnittes wird sodann der durch das Schwert gebildete freie Raum beidseits der Folie mit einer mineralischen Dichtungsmasse verpreßt, so daß sich eine Verbunddichtung ergibt, die aus der mineralischen Dichtungsmasse und der von diesen eingefaßten Kunststoffdichtung besteht. Dadurch wird eine Verbunddichtung geschaffen, die weitgehend auch gegen Erdbewegungen unempfindlich ist.

Das erfindungsgemäße Verfahren erlaubt also einmal eine sichere Kontrolle, daß die Dichtungsbahnen beschädigungsfrei eingezogen und dicht miteinander verbunden sind. Zum andern wird durch das Einbringen der mineralischen Dichtungsmasse eine Verbunddichtung geschaffen, die eine hohe Sicherheit gegen Durchtritt von flüssigen Schadstoffen und Wasser bietet.

Der Quereinzug von Dichtungsbahnen zwischen zwei im wesentlichen zueinander parallelen Rohren durch eine Schicht aus noch nicht erhärtertem Dichtungsmaterial ist an sich aus der DE-A-35 24 720 bekannt. Dieses bekannte Verfahren erlaubt aber keine sichere Kontrolle des Einzugs der Dichtungsbahnabschnitte und der Verbindungen der aufeinander folgend eingezogenen Dichtungsbahnabschnitte miteinander.

Zweckmäßigerweise werden die zuvor eingezogenen Rohre beim Vorziehen des Schwertes seitlich geschlitzt und die Kopf- und Bodenschalen der Rohre gegeneinander abgestützt. Zum Vorziehen des Schwertes können übliche Vorzugpressen verwendet werden, die schrittweise nach vorne versetzt und an entsprechend schrittweise nach vorne versetzten Verankerungen angelenkt werden. Die Abstützung der einseitig oder beidseitig geschlitzten Rohrschalen kann durch entsprechend bogenförmig gekrümmte Träger und diese verbindende Pressen, oder aber auch durch einen entsprechenden Ausbau erfolgen. Die Rohre können auch mit einem Stahlrahmen ausgesteift werden, so daß eine Abstützung entfällt.

Zweckmäßigerweise wird mit dem Schwert eine den geschlitzten seitlichen Spalt des Rohres abdichtende Gleitschalung nachgezogen. Diese verhindert, daß die eingespritzte mineralische Dichtungsmasse vor ihrem Erhärten in das Rohr eindringt.

Zweckmäßigerweise wird eine schnell aushärtende mineralische Dichtungsmasse verwendet, die verhältnismäßig schnell in der Lage ist, den Erddruck aufzunehmen. Denn die mineralische Dichtungsmasse wird auch als Ersatz des durch das vorgezogene Schwert entfernten Bodens eingebracht, so daß diese nach dem Durchziehen des Schwertes den Bodendruck aufnehmen muß.

Zweckmäßigerweise setzt die mineralische Dichtungsmasse Flüssigkeiten einen so großen Widerstand entgegen, daß dessen Fließgeschwindigkeit in der Dichtungsmasse im Bereich von 10⁻⁹ m/sec liegt. Die Fließgeschwindigkeit kann aber auch kleiner sein. Die Dichtungsmasse wirkt daher auch selbst als Dichtung und nicht nur als Schutz für die von dieser eingefaßten Kunststoffdichtung.

Die Dicke der Schicht aus der mineralischen Dichtungsmasse einschließlich der von dieser eingefaßten Kunststoffdichtungsbahn beträgt zweckmäßigerweise etwa 50 bis 100 cm und vorzugsweise etwa 65 cm. Bei einseitigem Einbau der Dichtungsmasse kann die Stärke der mineralischen Dichtungsschicht im Bereich von 25 bis 70 cm und die Gesamtstärke bei 50 bis 100 cm liegen.

Zweckmäßigerweise werden die Dichtungsbahnen mit ihren Randbereichen einander überlappend eingezogen und durch zueinander parallel verlaufende Schweißnähte miteinander verbunden. Diese Schweißnähte begrenzen gleichsam einen schlauchförmigen Teil der Kunststoffdichtung, der mit Preßluft zur Dichtigkeits- und Festigkeitskontrolle aufgeblasen werden kann. Ein besonderer Vorteil des erfindungsgemäßen Verfahrens liegt darin, daß sich die Schweißnaht auf ihre Dichtigkeit und Festigkeit hin prüfen läßt und daß bei einer fehlerhaften Schweißverbindung die Schweißnaht abgetrennt und die Dichtungsbahn neu verschweißt werden kann. Auch läßt sich bei einer Lageungenauigkeit die Kunststoffdichtungsbahn passend zuschneiden.

Die Dichtungsbahnen werden zweckmäßigerweise in Rollen in die Rohre eingebracht, so daß diese von diesen beim Durchziehen durch den Spaltraum des Schwertes abgewickelt werden. Um ein Abwickeln und eine Verarbeitung der Dichtungsbahnen zu erleichtern, können diese durch entsprechende Heizeinrichtungen erwärmt werden.

Um eine durchgehende Kunststoffdichtung zu schaffen, können die Dichtungsbahnen innerhalb der Rohre durch Kunststoff-Dichtungs-Abschnitte dicht miteinander verbunden werden. Die Kunststoffdichtungsbahnen lassen sich wiederum nachprüfbar miteinander verbinden.

Nach einer besonders vorteilhaften Ausgestaltung ist vorgesehen, daß zwei Dichtungsbahnen quer durch den Spaltraum des Schwertes eingezogen werden. Diese beiden Dichtungsbahnen, deren Ränder in der beschriebenen Weise die Ränder der zuvor eingezogenen Dichtungsbahnen angeschlossen werden, bilden eine zweilagige Abdichtung, die eine doppelte Barriere gegen eventuelle Leckstellen schafft.

Zweckmäßigerweise wird zwischen die beiden Dichtungsbahnen ein Füllstoff eingebracht. Dieser Füllstoff stützt die beiden Dichtungslagen ab und kann zusätzlich eine Dichtwirkung besitzen. Als Füllstoff kann vorzugsweise ein mineralischer Abdichtstoff verwendet werden.

Die Rohre können in begehbarer Form beibehalten werden, so daß nachträgliche Kontrollen möglich sind. Zweckmäßigerweise werden die Rohre jedoch mit einem Füllmaterial verfüllt, wobei zumindest in den unteren Bereich flüssigkeitsdurchlässiges Material eingebracht wird, das als Filter- und/oder Drainageschicht dient. Es wird sich kaum vermeiden lassen, daß sich in den Rohren Flüssigkeit sammelt, die dann durch diese Filter- und/oder Drainageschicht abgezogen und entsorgt werden kann.

Zweckmäßigerweise werden die Rohre derart eingebaut, daß sie auf einer sphärisch gekrümmten schalenförmigen Fläche liegen. Bei dieser Anordnung werden, wie bereits gesagt, seitliche Baugruben vermieden, von denen aus andernfalls die Rohre eingepreßt werden müßten. Bei einer derartigen schalenförmigen Anordnung der Rohre ist es weiterhin nur erforderlich, die am tiefsten liegenden Rohre mit Entwässerungseinrichtungen zu versehen.

Um ein möglichst störungsfreies Vorziehen des Schildes zu gewährleisten, kann bei dem Vorzug zur Bildung eines Spaltes der Boden vor dem Schild ausgetragen und durch die Rohre abgefördert werden.

Eine Vorrichtung zur Durchführung des erfindungsgemäßen Verfahrens ist erfindungsgemäß dadurch gekennzeichnet, daß das Schwert aus einer firstseitigen und einer bodenseitigen plattenförmigen Schale besteht, die ausgehend von einem vorderen Querträger durch nach hinten auslaufende gabelförmig angeordnete Träger abgestützt sind. Zwischen diesen gabelförmigen Trägern ist der Spaltraum gebildet, durch den die Dichtungsbahn eingezogen werden kann. Dieser Spaltraum wird zweckmäßigerweise sich zu seinem hinteren Ende hin erweiternd ausgestaltet, so daß er in seinem hinteren Bereich für die Ausübung von Arbeiten, beispielsweise Schweißarbeiten, den nötigen Freiraum bildet.

Zweckmäßigerweise ist die Bodenschale in ihrem hinteren Bereich mit einem quer verlaufenden tischartigen Steg versehen, der als Widerlager für einen quer verfahrbaren Schweißwagen dient. Zweckmäßigerweise ist dieser tischartige Steg beheizbar, um den zu verschweißenden Randbereichen der Kunststoffdichtungsbahnen die erforderliche Flexibilität und Schmiegsamkeit zu verleihen.

Der tischartige Steg kann in einer weiteren Variante in der Höhe pendelnd gestaltet werden, wodurch die Schichtstärke der Dichtmasse über und unter der Kunststoffdichtungsbahn den Erfordernissen angepaßt werden kann.

In weiterer Ausgestaltung der Erfindung ist vorgesehen, daß im hinteren Bereich der oberen Schale eine quer verlaufende streifenförmige Schürze aus flexiblem und/oder elastischem Material befestigt ist. Diese Schürze verhindert, daß beim Eindüsen oder Einbringen der mineralischen Dichtungsmasse aus dem hinteren Endbereich des Schwertes angebrachten Düsen diese in den Spaltraum des Schwertes eindringt. Auf der Unterseite der Dichtungsbahn kann die Dichtung durch den stegartigen Tisch selbst gebildet werden.

Zweckmäßigerweise sind im hinteren Endbereich der oberen und unteren Schale Ejektionsdüsen zum Einbringen der mineralischen Dichtungsmasse vorgesehen.

Die oberen und unteren schalenförmigen Platten des Schwertes können mit düsenförmigen Bohrungen zum Ejizieren von Gleitstoffen versehen sein.

Das Schwert oder Schild kann an seiner Vorderseite mit einem Kratzförderer oder einem anderen Abbaugerät versehen sein, dessen endlosen Ketten im Bereich der seitlichen Rohre um vertikale Achsen umlaufen. Das von dem Kratzförderer gelöste und in das Rohr geförderte Material kann sodann in üblicher Weise durch ein Rohr ausgetragen werden.

Die von der Rolle entsprechend dem Vorzug des Schwertes oder Schildes abgezogene und aus diesem austretende Dichtungsbahn besteht aus einem geeigneten thermoplastischem Material oder aber auch aus einer Verbunddichtung mit entsprechenden Einlagen. Die Dichtung kann auch aus anderen Kunststoffmaterialien mit oder ohne Zusätzen bestehen.

Die in dieser Weise eingezogenen Dichtungsbahnen können sodann im Bereich der dem Vorzug des Schwertes dienenden Rohre dichtend miteinander verbunden werden.

Da die Dichtungsbahnen entsprechend dem Vorzug des Schwertes oder Schildes ohne Relativbewegung zu den benachbarten Bodenschichten eingezogen werden, können auf die Dichtungsbahnen keine diese beschädigenden Reibungskräfte einwirken. Darüber hinaus läßt sich der ordnungsgemäße Einzug kontrollieren, so daß die nach dem erfindungsgemäßen Verfahren eingezogenen Kunststoffbahnen eine sichere Abdichtung gewährleisten.

Ein Ausführungsbeispiel der Erfindung wird nachstehend anhand der Zeichnung näher erläutert. In dieser zeigt
Fig.1 einen Horizontalschnitt durch das äußere Rohr und den in diesem vorgezogenen Schwert in der Ebene der eingezogenen Dichtungsbahn,
Fig.2 einen Längsschnitt durch das Rohr und das Schwert längs der Linie A-A in Fig.1,
Fig.3 einen Querschnitt durch das Schwert und das Rohr längs der Linie B-B in Fig.1,
Fig.4 einen Querschnitt durch das Rohr und den Schild längs der Linie C-C in Fig.1,
Fig.5 einen Querschnitt durch das Rohr mit Gleitschalung,
Fig. 6+7 einen Querschnitt durch das Rohr mit innerhalb des Rohres befindlichen Dichtungsabschnitten, die mit den quer eingezogenen Kunststoffbahnen verschweißt sind, und
Fig.8 einen vertikalen Längsschnitt durch das Rohr.

Aus Fig.1 ist ein horizontaler Schnitt durch einen Abschnitt des zuletzt unter der nachträglich abzudichtenden Deponie eingezogenen Rohres dargestellt, in dem die äußere Seite des Schwertes 2 durch eine hydraulische Vorzugpresse 3 vorgezogen wird. Die nicht dargestellte gegenüberliegende Seite des Schwertes 2 wird in entsprechender Weise durch eine Vorzugpresse in dem davor liegenden Rohr vorgezogen.

Der Schwert 2 besteht aus einer vorderen Tragkonstruktion 4, die einen durch eingeschweißte Bleche ausgesteiften Querträger bildet, dessen Endbereiche 5 durch seitliche Schlitze 6 in der Führung und dem Vorzug dienenden Rohre 1 ragen. Die Trägerkonstruktion 4 kann in der aus Fig.3 ersichtlichen Weise aus miteinander verschraubten Abschnitten 7 bestehen.

An den Obergurt und Untergurt der Trägerkonstruktion 4 sind obere und untere Deckbleche 8,9 angeschlossen, zwischen denen ein Spaltraum 10 gebildet ist. Die oberen und unteren Stützbleche 8,9 sind durch schräg verlaufende Träger und Bleche 11 sowie eingeschweißte Stegbleche in der Weise ausgesteift, daß sich der Spaltraum 10 ausgehend von der vorderen Trägerkonstruktion 4 zu seinem Ende hin keilförmig erweitert. Etwa in der Mittelebene des Spaltraumes 10 ist ein auf quer verlaufenden sockelförmigen Stegen 12,13,14 gehaltertes Blech 16 angeordnet, das eine Gleitfläche für die quer einzuziehenden Kunststoffdichtungsbahnen 15 bildet. Der hintere Bereich dieses mit einer Gleitfläche versehenen Bleches 16 dient oberhalb des quer verlaufenden Sockels 14 als Widerlager für das quer verfahrbare Kunststoffschweißgerät 17, mit dem die einander überlappenden Seitenbereiche der eingezogenen Dichtungsbahnen durch zwei parallel zueinander verlaufende Schweißnähte verbunden werden.

Auf der Vorderseite der Trägerkonstruktion 4 ist ein Kratzförderer oder anderes Abbaugerät 19 angeordnet, dessen endlosen Ketten im Bereich der Rohre 1 um vertikale Achsen umlaufen. Das von dem Kratzförderer 19 gelöste und in ein Rohr geförderte Material wird sodann in üblicher Weise durch ein Rohr ausgetragen.

In den oberen und unteren Deckblechen 8,9 des Schwertes 2 sind Düsen bildende Bohrungen 21 vorgesehen, durch die Gleitmittel ejiziert werden kann.

An den durch die Schlitze in die Rohre ragenden Endbereiche 5 der Trägerkonstruktion 4 sind die Hydraulikzylinder der hydraulischen Pressen 3 angelenkt. Die Kolbenstangen 24 sind an Verankerungen 25 angelenkt, die entsprechend dem Vorzug des Schwertes 2 nach vorne versetzt werden. Der Schwert und/oder die Vorzugpressen können durch mit Rollen versehene Tragkonstruktionen 26′ gegenüber dem Bereich der unteren Mantellinie der Rohre abgestützt sein.

Nach dem Vorzug des Schwertes 2 um eine Strecke, die der Breite der Kunststoffdichtungsbahnen 15 entspricht, wird durch nicht dargestellte Zugmittel die Dichtungsbahn 15 quer eingezogen. Hierzu wird die Dichtungsbahn von der Rolle 26 abgewickelt, deren Welle in Halterungen des Schwertes 2 innerhalb des äußeren Rohres 1 in der aus den Fig.1 und 4 ersichtlichen Weise gelagert ist. Dabei erfolgt der Einzug der Dichtungsbahn in der Weise, daß die zuletzt eingezogene Dichtungsbahn den Rand des zuvor eingezogenen Abschnitts mit ihrem Randbereich in der aus den Fig.1 und 2 ersichtlichen Weise überlappt. In diesen Überlappungsbereich werden anschließend durch das quer verfahrbare Kunststoffschweißgerät 17 zwei zueinander parallele Schweißnähte 27 eingebracht.

Nach der Verbindung des zuletzt eingezogenen Dichtungsbahnabschnitts mit dem Randbereich des zuvor eingezogenen Dichtungsbahnabschnitts wird der Schild 2 um eine Bahnbreite vorgezogen. Während dieses Vorzugs werden aus Düsen 28,29 die im hinteren Endbereich des Schwertes unterhalb des oberen Deckbleches und oberhalb des unteren Deckbleches angeordnet sind, mineralische Dichtungsmassen ausgepreßt, die den zuvor ausgetragenen Boden ersetzen und zusammen mit der von diesen eingeschlossenen Kunststoffdichtung eine Verbunddichtung bilden.

Um zu verhindern, daß die Dichtungsmassen in den Spaltraum 10 eindringen, ist an einem quer verlaufenden Halteblech des Deckblechs 8 eine streifenförmige Schürze 30 aus elastischem und/oder elastomerem Material befestigt, die als Dichtungslippe über die eingezogenen Kunststoffdichtungsbahnen streicht und ein Eindringen der eingepreßten mineralischen Dichtungsmasse in den Spaltraum 10 verhindert.

Unterhalb der Dichtungsbahnen 15 kann auf eine Dichtungslippe verzichtet werden, weil der stegförmige Sockel 14 und das Gleitblech 16 die entsprechende Dichtungsfunktion übernehmen können.

Die durch die Längsschlitze 6 gebildeten oberen und unteren Rohrschalen 33,34 werden durch bogenförmige Träger 35,36 und diese verbindende hydraulische Stützen 37 gegeneinander abgestützt.

Um zu verhindern, daß vor dem Aussteifen der mineralischen Dichtungsmassen 38 diese in die Rohre 1 eindringen können, wird von dem Schwert 2 eine den Spalt abdichtende Gleitschalung 39 mitgeschleppt. Die Gleitschalung kann gelenkig oder beweglich an der Schwertkonstruktion angeschlossen werden und zusätzlich gegen den Spalt angepreßt werden. Durch diese Ausgestaltung können Abstandsänderungen in einfacher Weise ausgeglichen werden.

Innerhalb der Rohre 1 werden die in diese hineinragenden Endbereiche der eingezogenen Dichtungsabschnitte 15 durch Dichtungsbahnabschnitte 40 miteinander verbunden, deren überlappenden Randbereiche ebenfalls in der beschriebenen Weise miteinander verschweißt werden.

Nach dem Einzug der Kunststoffdichtung können auch die Rohre 1 mit einem Füllmaterial 41 verfüllt werden, wobei das Füllmaterial 41 durch eine Schalung 42 abgestützt wird.

## Patentansprüche

1. Verfahren zum Abdichten bestehender Mülldeponien oder kontaminierter Flächen, bei dem unter die Mülldeponie oder kontaminierte Fläche Rohre (1) etwa parallel zueinander eingebaut werden und zwischen jeweils zwei Rohren ein Schwert (2) vorgezogen wird und bei dem zwischen die von dem Schwert getrennten Bodenschichten nebeneinander liegende dichtende Kunststoffdichtungsbahnen (15) eingezogen werden, die längs ihrer Ränder miteinander dichtend verbunden werden,
**dadurch gekennzeichnet,**
daß das Schwert um jeweils etwa eine Dichtungsbahnbreite vorgezogen und die Dichtungsbahn quer durch einen Spaltraum (10) des Schwertes eingezogen wird,
daß ein Rand der zuletzt eingezogenen Dichtungsbahn in dem Spaltraum mit dem freien Rand der vorhergehenden Dichtungsbahn verbunden wird und daß während des Vorzugs des Schwertes mindestens auf einer Seite der Dichtungsbahn eine mineralische Dichtungsmasse eingebracht wird.

2. Verfahren nach Anspruch 1, dadurch gekennzeichnet, daß die Rohre beim Vorziehen des Schwertes seitlich geschlitzt und die Kopf- und Bodenschalen (33, 34) der Rohre gegeneinander abgestützt werden.

3. Verfahren nach Anspruch 1 oder 2, dadurch gekennzeichnet, daß mit dem Schwert eine den geschlitzten seitlichen Spalt (6) des Rohres abdichtende Gleitschalung (39) nachgezogen wird.

4. Verfahren nach einem der Ansprüche 1 bis 3, dadurch gekennzeichnet, daß eine schnell aushärtende mineralische Dichtungsmasse mindestens auf einer Seite der eingezogenen Dichtungsbahnen eingepreßt wird.

5. Verfahren nach einem der Ansprüche 1 bis 4, dadurch gekennzeichnet, daß die mineralische Dichtungsmasse Flüssigkeiten einen so großen Widerstand entgegensetzt, daß dessen Fließgeschwindigkeit im Bereich von höchstens 10⁻⁹ m/sec liegt.

6. Verfahren nach einem der Ansprüche 1 bis 5, dadurch gekennzeichnet, daß die Dicke der Schicht aus mineralischer Dichtungsmasse 50 bis 100 cm, vorzugsweise etwa 65 cm beträgt.

7. Verfahren nach einem der Ansprüche 1 bis 6, dadurch gekennzeichnet, daß die Kunststoffdichtungsbahnen mit ihren Randbereichen einander überlappend eingezogen und durch zueinander parallel verlaufende Schweißnähte (27) verbunden werden.

8. Verfahren nach einem der Ansprüche 1 bis 7, dadurch gekennzeichnet, daß die Kunststoffdichtungsbahnen innerhalb der Rohre durch Kunststoffdichtungsabschnitte (40) miteinander verbunden werden.

9. Verfahren nach einem der Ansprüche 1 bis 8, dadurch gekennzeichnet, daß zwei Dichtungsbahnen quer durch den Spaltraum des Schwertes eingezogen werden.

10. Verfahren nach Anspruch 9, dadurch gekennzeichnet, daß zwischen die beiden Dichtungsbahnen ein Füllstoff eingebracht wird.

11. Verfahren nach einem der Ansprüche 1 bis 10, dadurch gekennzeichnet, daß die Rohre mit einem Füllmaterial (41) verfüllt werden, wobei zumindest in den unteren Bereich der Rohre flüssigkeitsdurchlässiges Material eingebracht wird, das als Filter- und/oder Drainageschicht dient.

12. Verfahren nach einem der Ansprüche 1 bis 11, dadurch gekennzeichnet, daß die Rohre derart eingebaut werden, daß sie auf einer sphärisch gekrümmten schalenförmigen Fläche liegen.

13. Verfahren nach einem der Ansprüche 1 bis 12, dadurch gekennzeichnet, daß vor dem Schwert bei dessen Vorzug zur Bildung eines Spaltes Boden ausgetragen und durch die Rohre abgefördert wird.

14. Vorrichtung zur Durchführung des Verfahrens nach einem der Ansprüche 1 bis 13, dadurch gekennzeichnet, daß das Schwert aus einer firstseitigen und einer bodenseitigen Platte (8,9) besteht, die ausgehend von einem vorderen Querträger (4) durch nach hinten auslaufende gabelförmig angeordnete Träger (11) abgestützt sind.

15. Vorrichtung nach Anspruch 14, dadurch gekennzeichnet, daß die Bodenschale (9) in ihrem hinteren Bereich mit einem querverlaufenden tischartigen Steg (14) versehen ist, der als Widerlager für einen quer verfahrbaren Schweißwagen (17) dient.

16. Vorrichtung nach Anspruch 14 oder 15, dadurch gekennzeichnet, daß in dem hinteren Bereich der oberen Schale (8) eine quer verlaufende streifenförmige Schürze (30) aus flexiblem und/oder plastischem Material befestigt ist.

17. Vorrichtung nach einem der Ansprüche 14 bis 16, dadurch gekennzeichnet, daß im hinteren Endbereich der oberen und unteren Platten des Schwertes Ejektionsdüsen (28,29) für mineralische Dichtungsmassen vorgesehen sind.

18. Vorrichtung nach einem der Ansprüche 14 bis 17, dadurch gekennzeichnet, daß die oberen und unteren Deck- und Boden platten des Schwertes mit düsenförmigen Bohrungen (21) zum Ejizieren von Gleitstoffen versehen sind.

19. Vorrichtung nach Anspruch 15, dadurch gekennzeichnet, daß der tischartige Steg in der Höhe pendelnd gelagert ist.

## Claims

1. A method for sealing already existing refuse tips or contaminated areas, in the case of which tubes (1) are installed generally parallel to each other underneath the refuse tip or the contaminated area and between each two respective tubes a blade (2) is drawn forwards and in the case of which between the earth layers separated by the blade adjacently arranged sealing synthetic resin sealing webs (15) are drawn in, which along their edges are sealingly connected together,
**characterized in that**
in that the blade is drawn forwards by respectively approximately one breadth of the sealing web at a time and the sealing web is drawn in transversely through a gap space (10) of the blade,
in that one edge of the last drawn in sealing web is connected in the gap space with the free edge of the preceding sealing web and in that during the drawing forwards of the blade a mineral sealing composition is introduced at least on one side of the sealing web.

2. The method as claimed in claim 1, characterized in that during forward movement of the blade the tubes are laterally slit and the top and bottom shells (38 and 34) of the tubes are supported in relation to each other.

3. The method as claimed in claim 1 or in claim 2, characterized in that a sliding shell (39) is drawn trailing behind the blade, which shell seals the slit lateral gap (6) of the tube.

4. The method as claimed as claimed in any one of the claims 1 through 3, characterized in that a rapid cure sealing mineral composition is pressed on at least one side of the drawn in sealing web.

5. The method as claimed as claimed in any one of the claims 1 through 4, characterized in that the mineral sealing composition opposes liquids with such a resistance that the speed of flow thereof is of the order of 10⁻⁵ m/sec. at the most.

6. The method as claimed as claimed in any one of the claims 1 through 5, characterized in that the thickness of the layer of mineral sealing composition is 50 to 100 cm and preferably approximately 65 cm.

7. The method as claimed as claimed in any one of the claims 1 through 6, characterized in that the synthetic resin sealing webs are drawn in with their edges parts overlapping each other and are connected by weld seams (27) running parallel to each other.

8. The method as claimed as claimed in any one of the claims 1 through 7, characterized in that the synthetic resin sealing webs are connected with each other within the tubes by means of synthetic resin sealing sections (40).

9. The method as claimed as claimed in any one of the claims 1 through 8, characterized in that two sealing webs are drawn in transversely through the gap space of the blade.

10. The method as claimed in claim 9, characterized in that a filler is introduced between the two sealing webs.

11. The method as claimed in any one of the claims 1 through 10, characterized in that the tubes are filled with a filler material (41), liquid-permeable material being introduced in at least the lower part of the tubes, which material serves as a filter and/or draining layer.

12. The method as claimed in any one of the claims 1 through 11, characterized in that the tubes are so installed that they rest on a spherical curved, shell-like surface.

13. The method as claimed in any one of the claims 1 through 12, characterized in that in front of the blade being drawn along in order to form a gap earth is removed and led off through the tubes.

14. An apparatus for performing the method as claimed in any one of the claims 1 through 13, characterized in that the blade consists of an upper and a lower plate (8 and 9) which starting at a front transverse support beam (4) are supported by support beams (11) tapering to the rear in a forked manner.

15. The apparatus as claimed in claim 14, characterized in that in a rear part thereof the lower shell (9) is provided with a transversely extending table-like yoke (14), which functions as an abutment for a welding carriage (17) able to be moved transversely.

16. The apparatus as claimed in claim 14 or in claim 15, characterized in that a transversely extending strip-like apron (30) of flexible and/or plastic material is secured in the rear part of the upper shell (8).

17. The apparatus as claimed in any one of the claims 14 through 16, characterized in that ejection nozzles (28 and 29) for mineral sealing compositions are provided in the upper and the lower plates of the blade.

18. The apparatus as claimed in any one of the claims 14 through 17, characterized in that the upper and the lower covering and bottom plates of the blade are provided with nozzle-like holes (24) for the injection of lubricants.

19. The apparatus as claimed in claim 15, characterized in that the table-like yoke is suspended for a vertical pendulum movement.

## Revendications

1. Procédé pour rendre étanche des dépôts d'ordures existants ou des surfaces contaminées, selon lequel on met en place en dessous du dépot d'ordures ou de la surface contaminée des tubes (1) sensiblement parallèles les uns aux autres et avancent entre respectivement deux tubes une épée (2) et selon lequel entre les couches de sol séparées par l'épée sont introduites des bandes d'étanchéité en matière plastique (15) rendant étanche, qui sont reliées les unes autres de façon étanche, le long de leurs bords, caractérisé en ce que,
l'épée est avancée chaque fois d'environ une largeur de bande d'étanchéité et la bande d'étanchéité est introduite perpendiculairement à travers un espace de fente (10) de l'épée, un bord de la bande d'étanchéité qui a été introduite en dernier dans l'espace de fente est reliée au bord libre de la bande d'étanchéité précédente et que, pendant l'avance de l'épée, sur au moins un côté de la bande d'étanchéité est introduite une masse d'étanchéité minérale.

2. Procédé selon la revendication 1 caractérisée en ce que les tubes sont fendus latéralement lors de l'avance de l'épée et les coques de tête et de fond (33,34) des tubes sont supportés l'une par rapport à l'autre.

3. Procédé selon la revendication 1 et 2 caractérisé en ce qu'un coffrage glissant (39) rendant étanche la fente latérale fendue (6) du tube est tirée avec l'épée.

4. Procédé selon l'une des revendication 1 à 3, caractérisé en ce qu'une masse d'étanchéité minérale rapidement durcissente est introduite sous pression au moins sur un côté des bandes d'étanchéité introduites.

5. Procédé selon l'une des revendications 1 à 4, caractérisé en ce que la masse d'étanchéité minérale oppose aux liquides une résistence importante telle que la vitesse d'écoulement de ceux-ci se trouve dans la gamme d'au maximum 10⁻⁹m/seconde.

6. Procédé selon l'une des revendications 1 à 5, caractérisé en ce que l'épaisseur de la couche de la masse d'étanchéité minérale est de 50 à 100 cm, de préférence d'environ 65 cm.

7. Procédé selon l'une des revendications 1 à 6, caractérisé en ce que les bandes d'étanchiété en matière plastique sont introduites en ce chevauchant mutuellement par leurs fonds de bord et sont reliés par des cordons de soudure (27) s'étendant parallèlement les uns aux autres.

8. Procédé selon l'une des revendications 1 à 7, caractérisé en ce que les bandes d'étanchéité en matière plastique sont reliées à l'intérieur des tubes par des sections d'étanchéité en matière platique (40).

9. Procédé selon l'une des revendications 1 à 8, caractérisé en ce que deux bandes d'étanchéités sont introduites transversalement à travers l'espace de fente de l'épée.

10. Procédé selon la revendication 9, caractérisé en ce qu'une matière de remplissage est introduite entre les deux bandes d'étanchéité.

11. Procédé selon l'une des revendications 1 à 10, caractérisé en ce que es tubes sont remplis par une matière de remplissage (4d), au moins dans la partie inférieure des tubes étant introduite de la matière perméable aux liquides qui sert de couche de filtrage et/ou de drainage.

12. Procédé selon l'une des revendications 1 à 11, caractérisé en ce que les tubes sont installés de telle façon qu'ils se trouvent sur une surface courbée de façon sphérique et en forme d'une coque.

13. Procédé selon l'une des revendications 1 à 12, caractérisé en ce que de la terre est enlevée devant l'épée lors de l'avance de celle-ci pour la formation d'une fente, et est évacuée à travers les tubes.

14. Dispositif pour la mise en oeuvre du procédé selon l'une revendication 1 à 13, caractérisé en ce que l'épée est formée par une plaque (8) située du côté du front et une plaque (9) située du côté du fond qui, est supportée par des supports (11) se terminant vers l'arrière sous forme d'une fourche.

15. Dispositif selon la revendication 14, caractérisé en ce que la coque de fond (9) est pourue, dans sa partie arrière, d'une barette (14) en forme de table s'étendant perpendiculairement, qui sert de butée pour un chariot de soudage (17) perpendiculairement déplaçable.

16. Dispositif selon l'une des revendications 15 ou 16, caractérisé en ce que, à la partie arrière de la coque supérieure (8) est fixée une jupe (30) qui s'étend perpendiculairement et est en forme de rubans en un matériau flexible et/ou plastique.

17. Dispositif selon l'une des revendications 14 à 16, caractérisé en ce que la partie d'extrémité arrière des plaques supérieure et inférieure de l'épée sont prévues des tuyères d'éjection (28,29) pour des masses d'étanchéité minérales.

18. Dispositif selon l'une des revendications 14 à 17, caractérisé en ce que les plaques supérieure et inférieure de recouvrement ou de plafond ou de fond de l'épée sont pourvues d'alésages (21) en forme de tuyères pour l'éjection de matières de glissement.

19. Dispositif selon la revendication 15, caractérisé en ce que la baratte en forme de table est supportée de façon pivotante en hauteur.
